# EUROPÄISCHE PATENTSCHRIFT

(11) **EP 3 854 970 B1**
(45) Veröffentlichungstag und Bekanntmachung des Hinweises auf die Patenterteilung: **30.07.2025**
(21) Anmeldenummer: 21151354.4
(22) Anmeldetag: 13.01.2021
(51) Int. Cl.: E05D 11/00, E05D 15/52

(54) **MONTAGEHILFE FÜR EINEN AN EINEM RAHMEN DREHBAR ZU LAGERNDEN FLÜGEL**
MOUNTING AID FOR A SASH TO BE PIVOTED ON A FRAME
AIDE AU MONTAGE D`UN BATTANT À MONTER EN ROTATION SUR UN CADRE

(30) Priorität: 21.01.2020 DE 102020200668
(43) Veröffentlichungstag der Anmeldung: 28.07.2021
(73) Patentinhaber: Aug. Winkhaus SE & Co. KG, 48291 Telgte (DE)
(72) Erfinder: Hakenes, Andreas, 48161 Münster (DE); Niehues, Stefan, 48231 Warendorf (DE); Wewelkamp, Felix, 48291 Telgte (DE)

(56) Entgegenhaltungen:
- WO-A1-01/42063
- DE-A1- 2 713 011
- DE-U1- 202018 000 723
- FR-A1- 2 905 136

## Beschreibung

Die Erfindung betrifft eine Montagehilfe für einen an einem Rahmen drehbar zu lagernden Flügel eines Fensters, einer Fenstertür oder dergleichen, wobei das Fenster ein unteres Ecklager und ein oberes Scherenlager hat, über die der Flügel im montierten Zustand um eine vertikale Achse drehbar und um eine horizontale Achse kippbar an dem Rahmen gelagert ist, wobei bei der Montage des Fensters ein rahmenfestes Scharnierteil und ein flügelfestes Scharnierteil des Ecklagers ineinander eingeführt werden, wobei die Montagehilfe einen lösbar an dem Scharnierteil montierbaren Führungskörper aufweist.

Eine solche Montagehilfe ist beispielsweise aus der EP 1 041 231 A2 bekannt. Diese Montagehilfe ermöglicht bei schweren Türen zwei Scharniere gleichzeitig einzuhängen. Hierzu hat ein an einem feststehenden Scharnierteil lösbar zu befestigender Führungskörper eine Führungsbahn für ein bewegliches Scharnierteil. Diese Montagehilfe eignet sich jedoch nur für fest mit dem Flügel und dem Rahmen verbundene Scharnierteile.

Bei Fenster oder Fenstertüren hat ein im unteren Bereich angeordnetes und beispielsweise aus der DE 27 13 011 A1 bekanntes Ecklager jedoch einen schwenkbaren Lagerbolzen, welcher die Bewegung des Flügels in eine Kippstellung ermöglicht. Hierdurch entstehen bei der Montage des Flügels am Rahmen zwei Probleme, nämlich erstens die vorgesehene Ausrichtung des Flügels am Rahmen und zweitens die Ausrichtung der teilweise beweglichen Scharnierteile.

Aus der WO 2014/026942 A1 ist ein Ecklager für ein Fenster bekannt geworden, bei dem ein Ecklagerbolzen eine Drehhemmung aufweist. Dies führt jedoch zu einem hohen Fertigungsaufwand des Lagers. Zudem hilft diese Drehhemmung nicht beim Ausrichten des Flügels gegenüber dem Rahmen.

Die DE 20 2018 000 723 U1 offenbart eine Montagehilfe mit einer Hülse, welche auf den Lagerbolzen aufgebracht wird und Abmessungen hat, welche einen Befestigungslappen übergreifen und Durchtrittsöffnungen des Befestigungslappens abdecken. Hierdurch wird das Scharnierteil vor Verschmutzung mit Baustaub geschützt. Zur Montage des Flügels wird die Hülse entfernt.

Der Erfindung liegt das Problem zugrunde, eine Montagehilfe der eingangs genannten Art so weiter zu bilden, dass sie ein gleichzeitiges Ausrichten des Flügels gegenüber dem Rahmen und die Verbindung der Scharnierteile ermöglicht.

Dieses Problem wird erfindungsgemäß dadurch gelöst, dass der Führungskörper einen Grundkörper mit einer dem Rahmen angepassten Form aufweist und ein Halteelement zur Abstützung eines Lagerbolzens eines Ecklagers hat, zur Halterung des Lagerbolzens bei der Montage des Flügels in seiner Lage und dass der Grundkörper zur Führung des Flügels und der vorübergehende Fixierung des Lagerbolzens zum Einsatz in einem unteren Eckbereich zwischen Flügel und Rahmen gestaltet ist und eine Führungsbahn zur Führung des Flügels hat.

Durch diese Gestaltung ermöglicht der Grundkörper durch eine entsprechende Formgebung die Ausrichtung des Flügels gegenüber dem Rahmen. Das Halteelement ermöglicht die Verbindung der Scharnierteile des Ecklagers. Damit ermöglicht die Montagehilfe ein besonders einfaches Montieren eines Flügels, welcher durch die Scharnierteile in eine Kippstellung bewegt werden kann. Vorzugsweise hat der Grundkörper an seiner dem Rahmen zuzuwendenden Seite ein dem Rahmen entsprechendes Gegenprofil und lässt sich hierdurch einfach vorübergehend am Rahmen fixieren. Durch die dem Rahmen angepasste Form verbleibt die Montagehilfe bei der Verbindung des Flügels mit dem Rahmen zuverlässig in ihrer Position. Vorzugsweise ist der Grundkörper aus Kunststoff gefertigt. Die Montagehilfe vereint gemäß einer anderen vorteilhaften Weiterbildung der Erfindung eine Kombination aus Führung des Flügels und die vorübergehende Fixierung des Lagerbolzens des Ecklagers, weil der Grundkörper zum Einsatz in einem unteren Eckbereich zwischen Flügel und Rahmen gestaltet ist und eine Führungsbahn zur Führung des Flügels hat. Vorzugsweise hat der Grundkörper an seinem freien Ende eine Rampe, welche in die Führungsbahn übergeht. Dies erleichtert das Einführen des Flügels in den Rahmen.

Das Gewicht des Flügels lässt sich gemäß einer anderen vorteilhaften Weiterbildung der Erfindung einfach von der Montagehilfe aufnehmen, wenn der Grundkörper einen Anschlag zur Abstützung des Flügels in der vorgesehenen Höhe gegenüber dem Rahmen hat.

Die Montagehilfe lässt sich gemäß einer anderen vorteilhaften Weiterbildung der Erfindung besonders kostengünstig fertigen, wenn der Grundkörper winkelförmig gestaltet ist und an einem vertikalen Schenkel die Führungsbahn und an einem horizontalen Schenkel den Anschlag hat.

Häufig sind im Bereich des Ecklagers an dem Flügel Bauteile eines Treibstangenbeschlages, wie hervorstehende Schließzapfen, Eckumlenkungen oder dergleichen angeordnet. Eine Störung der Position der Montagehilfe durch Bauteile des Treibstangenbeschlages lässt sich gemäß einer anderen vorteilhaften Weiterbildung der Erfindung einfach vermeiden, wenn der Grundkörper an seiner dem Flügel zuzuwendenden Seite eine Ausnehmung zur Aufnahme von Beschlagteilen des Flügels hat. Die Ausnehmung kann beispielsweise nutförmig gestaltet sein, so dass die Führungsbahn oder der Anschlag des Grundkörpers seitlich neben den Bauteilen des Treibstangenbeschlages in Kontakt mit dem Flügel gelangt.

Eine Beschädigung des Halteelementes lässt sich gemäß einer anderen vorteilhaften Weiterbildung der Erfindung weitgehend vermeiden, wenn das Halteelement federnd gestaltet ist.

Der Lagerbolzen des Ecklagers ist gemäß einer anderen vorteilhaften Weiterbildung der Erfindung zuverlässig geführt, wenn das Halteelement u-förmig zur seitlichen Umgreifung des Lagerbolzens gestaltet ist.

Das Halteelement lässt sich gemäß einer anderen vorteilhaften Weiterbildung der Erfindung besonders kostengünstig fertigen, wenn das Halteelement zumindest teilweise aus Federblech gefertigt ist.

Das Halteelement lässt sich gemäß einer anderen vorteilhaften Weiterbildung der Erfindung einfach auswechseln, wenn das Halteelement über einen Bolzen mit dem Grundkörper verbunden ist. Durch die Auswechselbarkeit des Halteelements kann die Montagehilfe auf unterschiedliche Abmessungen des Lagerbolzens angepasst werden. Weiterhin ermöglicht der Bolzen eine geringe Drehbewegung des Halteelements und damit eine einfache Montage und Demontage der Montagehilfe am Rahmen.

Die Montagehilfe ermöglicht die besonders einfache Montage des Flügels in einer Kippstellung, wenn das Halteelement auf einem von dem Grundkörper abgewinkelten Steg angeordnet ist.

Zur weiteren Vereinfachung der Montage des Flügels am Rahmen trägt es gemäß einer anderen vorteilhaften Weiterbildung der Erfindung bei, wenn ein Hilfskörper zum Einsatz in einem zweiten unteren Eckbereich zwischen Flügel und Rahmen spiegelbildlich zum Führungskörper gestaltet ist. Durch diese Gestaltung ist der Hilfskörper wie der Grundkörper, jedoch mit spiegelbildlich ausgerichtetem Steg für das Halteelement gestaltet. Damit lässt sich die Montagehilfe einfach bei rechts- und links anschlagenden Flügeln einsetzen.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig. 1: ein Fenster bei der Montage eines Flügels an einem Rahmen mit einer Montagehilfe,
- Fig.2: einen Führungskörper der Montagehilfe aus Figur 1 in einer vergrößerten perspektivischen Darstellung,
- Fig.3: eine weitere Ansicht des Führungskörpers aus Figur 2,
- Fig.4: einen Hilfskörper der Montagehilfe aus Figur 1 in einer vergrößerten perspektivischen Darstellung.

Figur 1 zeigt ein Fenster mit einem Rahmen 1 und mit einem Flügel 2 bei der Montage am Rahmen 1. Das Fenster hat zudem ein unteres Ecklager 3 und ein oberes Scherenlager 4 über die der Flügel 2 im montierten Zustand um eine vertikale Achse 5 drehbar und um eine horizontale Achse 6 kippbar an dem Rahmen 1 gelagert ist. Der Flügel 2 befindet sich in einer geringfügig gekippten Stellung und wird bei der Montage gegenüber dem Rahmen 1 ausgerichtet. Zudem werden bei der Montage ein rahmenfestes Scharnierteil 7 und ein flügelfestes Scharnierteil 8 des Ecklagers 3 ineinander eingeführt. Hierfür ist eine Montagehilfe 9 mit einem Führungskörper 10 und einem Hilfskörper 11 lösbar auf dem Rahmen 1 aufgesteckt.

Figur 2 zeigt vergrößert den Führungskörper 10 der Montagehilfe 9 aus Figur 1 mit dem rahmenseitigen Scharnierteil 7 des Ecklagers 3. Das rahmenseitige Scharnierteil 7 des Ecklagers 3 hat einen Lagerbolzen 12 für die vertikale Achse 5 und ein Kipplager 13 für die horizontale Achse 6. Der Führungskörper 10 hat einen winkelförmigen Grundkörper 14 mit einer Führungsbahn 15 zum Entlanggleiten des Flügels 2 und einen Anschlag 16 zur Abstützung des Flügels 2. Die Führungsbahn 15 ist auf einem Schenkel 17 und der Anschlag auf einem anderen Schenkel 18 des winkelförmigen Grundkörpers 14 angeordnet. An seinem freien Ende hat der die Führungsbahn 15 aufweisende Schenkel 17 eine Rampe 19. Der Grundkörper 14 hat an seiner dem Flügel 2 abgewandten Seite eine dem Profil des Rahmens 1 entsprechende Profilierung 20. Damit ist der Führungskörper 10 bei der Montage des Flügels 2 an dem Rahmen 1 zuverlässig in seiner Lage gehalten. Auf seiner dem Flügel 2 zugewandten Seite hat der Führungskörper 10 eine nutartige Ausnehmung 21. In diese Ausnehmung 21 können nicht dargestellte Bauteile eines Treibstangenbeschlages des Fensters eindringen. Weiterhin hat der Führungskörper 10 einen vom Grundkörper 14 abgewinkelten Steg 22, an dem ein Halteelement 23 befestigt ist. Das Halteelement 23 hält den Lagerbolzen 12 des Ecklagers 3 bei der Montage des Flügels 2 in seiner Lage.

Figur 3 zeigt den Führungskörper 10 aus Figur 2 in einer weiteren perspektivischen Darstellung. Hierbei ist zu erkennen, dass das Halteelement 23 u-förmig aus Federblech gefertigt und über einen Bolzen 24 an dem Steg 22 befestigt ist. Die u-förmige Gestaltung des Halteelements 23 ermöglicht ein einfaches Einführen und Entfernen des Lagerbolzens 12.

Figur 4 zeigt den Hilfskörper 11 der Montagehilfe 9 aus Figur 1 in einer vergrößerten perspektivischen Darstellung. Der Hilfskörper 11 ist spiegelbildlich zu dem Führungskörper 10 aufgebaut und hat ebenfalls einen Steg 25. Hierdurch kann die Montagehilfe 9 durch ein einfaches Umstecken des Halteelements 23 von dem Führungskörper 10 auf den Hilfskörper 11 von einem links anschlagenden Fenster auf ein rechts anschlagendes Fenster umgerüstet werden.

Zur Montage des Fensters wird zunächst die Montagehilfe 9 auf den Rahmen 1 aufgesteckt und der Lagerbolzen 12 durch das Halteelement 23 in seiner Lage gehalten. Anschließend wird der Flügel 2 in den Rahmen 1 eingeführt und dabei von der Führungsbahn 15 des Führungskörpers 10 und der entsprechenden Gestaltung des Hilfskörpers 11 ausgerichtet. Dabei gelangen die Scharnierteile 7, 8 des Ecklagers 3 ineinander. Dreht man den Flügel 2 um die vertikale Achse 5, sind der Führungskörper 10 und der Hilfskörper 11 frei zugänglich und können aus dem Rahmen 1 entnommen werden.

## Patentansprüche

1. Montagehilfe (9) für einen an einem Rahmen (1) drehbar zu lagernden Flügel (2) eines Fensters, einer Fenstertür oder dergleichen, wobei das Fenster, die Fenstertür oder dergleichen ein unteres Ecklager (3) und ein oberes Scherenlager (4) hat, über die der Flügel (2) im montierten Zustand um eine vertikale Achse (5) drehbar und um eine horizontale Achse (6) kippbar an dem Rahmen (1) gelagert ist, wobei bei der Montage des Fensters, der Fenstertür oder dergleichen ein rahmenfestes Scharnierteil (7) und ein flügelfestes Scharnierteil (8) des Ecklagers (3) ineinander eingeführt werden, wobei die Montagehilfe (9) einen lösbar an dem Scharnierteil (7) montierbaren Führungskörper (10) aufweist, **dadurch gekennzeichnet, dass** der Führungskörper (10) einen Grundkörper (14) mit einer dem Rahmen (1) angepassten Form aufweist und ein Halteelement (23) zur Abstützung eines Lagerbolzens (12) eines Ecklagers (3) hat, zur Halterung des Lagerbolzens (12) bei der Montage des Flügels (2) in seiner Lage und dass der Grundkörper (14) zur Führung des Flügels (2) und der vorübergehenden Fixierung des Lagerbolzens (12) zum Einsatz in einem unteren Eckbereich zwischen Flügel (2) und Rahmen (1) gestaltet ist und eine Führungsbahn (15) zur Führung des Flügels (2) hat.

2. Montagehilfe nach Anspruch 1, **dadurch gekennzeichnet, dass** der Grundkörper (14) einen Anschlag (16) zur Abstützung des Flügels (2) in der vorgesehenen Höhe gegenüber dem Rahmen (1) hat.

3. Montagehilfe nach Anspruch 1 und 2, **dadurch gekennzeichnet, dass** der Grundkörper (14) winkelförmig gestaltet ist und an einem vertikalen Schenkel (17) die Führungsbahn (15) und an einem horizontalen Schenkel (18) den Anschlag (16) hat.

4. Montagehilfe nach zumindest einem der Ansprüche 1 bis 3, **dadurch gekennzeichnet, dass** der Grundkörper (14) an seiner dem Flügel (2) zuzuwendenden Seite eine Ausnehmung (21) zur Aufnahme von Beschlagteilen des Flügels (2) hat.

5. Montagehilfe nach zumindest einem der Ansprüche 1 bis 4, **dadurch gekennzeichnet, dass** das Halteelement (23) federnd gestaltet ist.

6. Montagehilfe nach zumindest einem der Ansprüche 1 bis 5, **dadurch gekennzeichnet, dass** das Halteelement (23) u-förmig zur seitlichen Umgreifung des Lagerbolzens (12) gestaltet ist.

7. Montagehilfe nach zumindest einem der Ansprüche 1 bis 6, **dadurch gekennzeichnet, dass** das Halteelement (23) zumindest teilweise aus Federblech gefertigt ist.

8. Montagehilfe nach zumindest einem der Ansprüche 1 bis 7, **dadurch gekennzeichnet, dass** das Halteelement (23) über einen Bolzen (24) mit dem Grundkörper (14) verbunden ist.

9. Montagehilfe nach zumindest einem der Ansprüche 1 bis 8, **dadurch gekennzeichnet, dass** das Halteelement (23) auf einem von dem Grundkörper (14) abgewinkelten Steg (22) angeordnet ist.

10. Montagehilfe nach zumindest einem der Ansprüche 1 bis 10, **dadurch gekennzeichnet, dass** ein Hilfskörper (11) zum Einsatz in einem zweiten unteren Eckbereich zwischen Flügel (2) und Rahmen (1) spiegelbildlich zum Führungskörper gestaltet ist.

## Claims

1. Mounting aid (9) for a sash (2) of a window, a French window, or the like, which sash is to be rotatably supported on a frame (1), the window, the French window, or the like having a lower corner bearing (3) and an upper stay bearing (4), via which the sash (2), in the mounted state, is mounted on the frame (1) so as to be rotatable about a vertical axis (5) and tiltable about a horizontal axis (6), a frame-fixed hinge part (7) and a sash-fixed hinge part (8) of the corner bearing (3) being inserted into one another during the assembly of the window, the French window, or the like, the mounting aid (9) having a guide body (10) which can be detachably mounted on the hinge part (7), **characterized in that** the guide body (10) has a main body (14) with a shape adapted to the frame (1) and has a holding element (23) for supporting a bearing pin (12) of a corner bearing (3), for holding the bearing pin (12) in its position during the mounting of the sash (2) **and in that** the main body (14) is designed for use in a lower corner region between the sash (2) and the frame (1) in order to guide the sash (2) and temporarily fix the bearing pin (12) and has a guide track (15) for guiding the sash (2).

2. Mounting aid according to claim 1, **characterized in that** the main body (14) has a stop (16) for supporting the sash (2) at the intended height relative to the frame (1).

3. Mounting aid according to claim 1 and 2, **characterized in that** the main body (14) is angular and has the guide track (15) on a vertical leg (17) and the stop (16) on a horizontal leg (18).

4. Mounting aid according to at least one of claims 1 to 3,
**characterized in that** the main body (14) has, on its side which faces the sash (2), a recess (21) for receiving fittings of the sash (2).

5. Mounting aid according to at least one of claims 1 to 4,
**characterized in that** the holding element (23) is resilient.

6. Mounting aid according to at least one of claims 1 to 5,
**characterized in that** the holding element (23) is designed in a U shape for laterally enclosing the bearing pin (12).

7. Mounting aid according to at least one of claims 1 to 6,
**characterized in that** the holding element (23) is made at least partly from spring sheet.

8. Mounting aid according to at least one of claims 1 to 7,
**characterized in that** the holding element (23) is connected to the main body (14) by a pin (24).

9. Mounting aid according to at least one of claims 1 to 8,
**characterized in that** the holding element (23) is arranged on a projection (22) angled away from the main body (14).

10. Mounting aid according to at least one of claims 1 to 10,
**characterized in that** an auxiliary body (11) is designed for use in a second lower corner region between the sash (2) and the frame (1) as a mirror image of the guide body.

## Revendications

1. Aide au montage (9) pour un vantail (2) d'une fenêtre, d'une porte-fenêtre ou similaire, à monter de manière rotative sur un dormant (1), dans laquelle la fenêtre, la porte-fenêtre ou similaire possède un palier d'angle (3) inférieur et un palier à ciseaux (4) supérieur, par l'intermédiaire desquels le vantail (2), à l'état monté, est monté sur le dormant (1) de manière à pouvoir tourner autour d'un axe vertical (5) et de manière à pouvoir basculer autour d'un axe horizontal (6), dans laquelle une partie formant charnière (7) solidaire au dormant et une partie formant charnière (8) solidaire au vantail du palier d'angle (3) sont introduites l'une dans l'autre lors du montage de la fenêtre, de la porte-fenêtre ou similaire, dans laquelle l'aide au montage (9) présente un corps de guidage (10) pouvant être monté de manière amovible sur la partie formant charnière (7), **caractérisée en ce que** le corps de guidage (10) présente un corps formant base (14) comportant une forme adaptée au dormant (1) et possède un élément de retenue (23) permettant de soutenir un boulon de palier (12) d'un palier d'angle (3), permettant de maintenir le boulon de palier (12) dans sa position lors du montage du vantail (2), et **en ce que** le corps formant base (14) est conçu pour guider le vantail (2) et pour la fixation temporaire du boulon de palier (12) destiné à être utilisé dans une zone d'angle inférieure entre le vantail (2) et le dormant (1), et possède une voie de guidage (15) pour le guidage du vantail (2).

2. Aide au montage selon la revendication 1, **caractérisée en ce que** le corps formant base (14) possède une butée (16) permettant de soutenir le vantail (2) à la hauteur prévue par rapport au dormant (1).

3. Aide au montage selon les revendications 1 et 2, **caractérisée en ce que** le corps formant base (14) est conçu en forme angulaire et possède la voie de guidage (15) sur une traverse verticale (17) et la butée (16) sur une traverse horizontale (18).

4. Aide au montage selon au moins l'une des revendications 1 à 3, **caractérisée en ce que** le corps formant base (14) possède, sur son côté tourné vers le vantail (2), un évidement (21) permettant de recevoir des ferrures du vantail (2).

5. Aide au montage selon au moins l'une des revendications 1 à 4, **caractérisée en ce que** l'élément de retenue (23) est conçu de manière à être élastique.

6. Aide au montage selon au moins l'une des revendications 1 à 5, **caractérisée en ce que** l'élément de retenue (23) est conçu en forme de U pour entourer latéralement le boulon de palier (12).

7. Aide au montage selon au moins l'une des revendications 1 à 6, **caractérisée en ce que** l'élément de retenue (23) est fabriqué au moins partiellement en tôle élastique.

8. Aide au montage selon au moins l'une des revendications 1 à 7, **caractérisée en ce que** l'élément de retenue (23) est relié au corps formant base (14) par l'intermédiaire d'un boulon (24).

9. Aide au montage selon au moins l'une des revendications 1 à 8, **caractérisée en ce que** l'élément de retenue (23) est disposé sur une tige coudée (22) du corps formant base (14).

10. Aide au montage selon au moins l'une des revendications 1 à 10, **caractérisée en ce qu'un** corps auxiliaire (11) destiné à être utilisé dans une seconde zone d'angle inférieure entre le vantail (2) et le dormant (1) est conçu de manière symétrique au corps de guidage.
